# FASCICULE DE BREVET EUROPEEN

(11) **EP 0 062 043 B1**
(45) Date de publication et mention de la délivrance du brevet: **14.08.1985**
(21) Numéro de dépôt: 81902670.9
(22) Date de dépôt: 07.09.1981
(51) Int. Cl.: F02G 1/00, F01B 13/00

(54) **PROCEDE ET MACHINE POUR L'OBTENTION DE LA TRANSFORMATION QUASI-ISOTHERME DANS LES PROCESSUS DE COMPRESSION OU DE DETENTE DE GAZ**
VERFAHREN UND MASCHINE ZUR DURCHFÜHRUNG EINER QUASI-ISOTHERMISCHEN ZUSTANDSÄNDERUNG BEI GASKOMPRESSIONS- ODER EXPANSIONSVORGÄNGEN
METHOD AND MACHINE FOR OBTAINING A QUASI-ISOTHERMAL TRANSFORMATION IN GAS COMPRESSION OR EXPANSION PROCESSES

(30) Priorité: 08.10.1980 RO 102311
(43) Date de publication de la demande: 13.10.1982
(73) Titulaire: L'Institut National de Moteurs Thermiques, Bucharest (RO)
(72) Inventeur: Chrisoghilos, Andrei Vasile, 71404 Bucarest 2 (RO)
(74) Mandataire: Derambure, Christian
(86) Numéro de dépôt international: RO8100005
(87) Numéro de publication internationale: WO8201220

## Description

L'invention se réfère à un procédé et une machine qui permettent la réalisation d'un processus de compression ou de détente quasi-isotherme, c'est-à-dire un processus dans lequel la température de l'agent de travail reste presque constante en subissant des variations pratiquement sans importance, pendant toute la durée du processus de compression ou de détente, dans n'importe quel cycle thermodynamique qui contient de pareilles transformations.

On connaît, notamment du brevet US No. 3 867 815, un procédé de ce type où dans le but de réaliser la condition théorique d'une transformation isotherme, c'est-à-dire le maintien de l'égalité entre le travail mécanique, reçu dans la phase de compression ou cédé dans la phase de détente, et la chaleur évacuée dans la phase de compression, ou respectivement la chaleur absorbée dans la phase de détente, la chambre de travail de volume variable d'un moteur est mise en liaison avec un échangeur de chaleur refroidi, composé d'une ou de plusieurs unités d'échange de chaleur, dans la phase de compression et avec un échangeur de chaleur chauffé dans la phase de détente. Ce procédé a l'inconvénient que le volume des échangeurs de chaleur s'additionne au volume de la chambre de volume variable, ce qui ne permet pas l'obtention de rapports de compression élevés. En outre, en raison du fait qu'on utilise un seul échangeur de chaleur chauffé, le maintien de l'égalité n'est pas assuré, à chaque moment, entre le travail mécanique reçu ou cédé et la chaleur évacuée ou absorbée respectivement, la courbe de la transformation s'écartant sensiblement de la courbe théorique isotherme, ce qui conduit à une détérioration du rendement du cycle dans son ensemble. Par ailleurs, selon les deux formes de réalisation prévues dans ce brevet (confère colonne 4, lignes 12 et 13), les échangeurs de chaleur refroidis sont soit reliés les uns aux autres en succession, ce qui provoque l'établissement d'une circulation du fluide depuis les chambres de travail où règne la pression la plus élevée vers les chambres de travail où règne la pression la plus faible, ce qui équivaut à un manque d'étanchéité, soit indépendants les uns des autres, mais dans la mesure où il n'est prévu qu'un seul orifice entre chacun des échangeurs et la chambre de travail, l'écoulement du fluide s'y effectue alternativement dans un sens et dans l'autre, c'est-à-dire dans de mauvaises conditions. Enfin, il peut se produire que la chambre de travail soit en liaison avec plusieurs échangeurs de chaleur à la fois, il est alors très difficile de maîtriser l'évolution des pressions et températures des différents écoulements de fluide provenant des échangeurs de chaleur ou s'y dirigeant.

On connaît également des moteurs Stirling à combustion externe, réalisés d'après des solutions constructives différentes dans lesquelles après la phase de compression l'agent de travail est refroidi dans un échangeur de chaleur, passé ensuite par un régénérateur et introduit dans une chambre de détente chauffée (Stirling Engines par G.Walker). Les moteurs à combustion externe de ce type,quelque soit leur solution constructive, présentent l'inconvénient de ne pouvoir permettre que des rapports de compression réduits, ce qui affecte le rendement global du moteur.

Pour pallier les inconvénients mentionnés ci-dessus, la présente invention propose un procédé exposé dans les revendications 1 à 5, ainsi qu'une machine thermique pour la mise en oeuvre de ce procédé, comme exposé dans les revendications 6 à 8, lesquels présentent les avantages suivants:
- réalisation de certaines transformations thermodynamiques aussi rapprochées que possible d'une transformation théorique isotherme;
- réalisation de certains rapports de compression ou de détente élevés;
- fonctionnement d'une machine thermique avec les rendements les plus élevés pour la même différence de température, parce qu'elle peut travailler suivant n'importe quel cycle, y compris le cycle Carnot;
- utilisation de toute source de chaleur, y compris les sources solaires ou géothermiques et de n'importe quel type de combustible gazeux, liquide ou solide;
- réduction de la consommation de combustible et de la pollution chimique et phonique;
- fonctionnement d'une machine thermique à des pressions et des températures réduites de l'agent de travail ce qui assure une réduction du régime des sollicitations et du niveau d'usure.

On présente ci-dessous un exemple de réalisation de l'invention en liaison avec les figures 1 ...8 qui représentent:
- figure 1: schéma de principe du procédé de transformation quasi-isotherme dans les processus de compression ou de détente des gaz;
- figure 2: diagramme pression-volume des processus de compression et de détente quasi-isothermes;
- figure 3: diagramme température-entropie du processus de compression et de détente quasi-isotherme;
- figure 4: diagramme théorique pression-volume du cycle d'un moteur rotatif à combustion externe;
- figure 5: section longitudinale d'un moteur rotatif à combustion externe conformément à l'invention;
- figure 6: section transversale du moteur conformément au plan 1-1 de la figure 5;
- figure 7: le détail de l'étanchement des fenêtres t et u;
- figure 8: section transversale d'un moteur conformément au plan 11 -11 de la figure 5.

Le procédé, conformément à l'invention, est applicable à n'importe quelle machine thermique qui travaille avec une chambre de travail à volume variable a et prévoit que cette chambre soit connectée et déconnectée successivement et de façon cyclique avec deux groupes d'échangeurs de chaleur indépendants de volumes Va1, Va2, Va3 ... etc. à savoir un groupe d'échangeurs indépendants refroidis, de construction identique A, et un groupe d'échangeurs indépendants chauffés d'une construction identique B.

Chaque échangeur de chaleur indépendant refroidi A, utilisé dans l'isotherme de compression, est formé de certaines unités d'échange de chaleur 1 qui ont une fenêtre b pour l'écoulement de l'agent de travail venant de l'échangeur A, vers la chambre de travail a, et une fenêtre c pour l'écoulement de l'agent de travail venant de la chambre de travail a vers l'échangeur de chaleur A. De la même façon, un échangeur de chaleur chauffé B utilisé dans l'isotherme de détente, est formé d'une unité d'échange de chaleur 2 pourvue d'une fenêtre d pour l'écoulement de l'agent de chaleur de la chambre de travail a dans l'échangeur B, et une fenêtre e pour l'écoulement de l'agent de travail de l'échangeur B dans la chambre de travail a.

La chambre de travail de volume variable a peut être réalisée, sans que l'exemple soit limitatif, conformément au schéma de principe de la figure 1 sur une machine rotative C, formée d'un stator 3 et un rotor 4 dans lequel glissent les palettes 5. La machine rotative C présente un raccord d'aspiration 6, et un raccord d'évacuation 7, ou un raccord de refoulement 8. A la suite du mouvement du rotor 4, la chambre de travail de volume variable a, dont les paramètres initiaux d'état sont PₒVₒTₒ, sera connectée successivement en phase de compression avec les échangeurs de chaleur A et en phase de détente avec les échangeurs de chaleur B par l'intermédiaire de certaines fenêtres f, pratiquées dans la paroi de la chambre. Les paramètres d'état de l'agent de travail du premier échangeur de chaleur A sont P'₁Va₁T"₁.

La durée de la connexion entre la chambre de volume variable a et un échangeur de chaleur A comporte deux phases. Dans la première phase, dans laquelle l'agent de travail de l'échangeur de chaleur A coule vers la chambre de travail à volume variable a, par la fenêtre b de l'échangeur A et la fenêtre f de la paroi de la chambre, réalisant avec l'agent de travail de la chambre de travail a un mélange polytrope dont les paramètres d'état sont P_{z1}, V₀+Vₐ₁, T_{z1}, l'agent de travail de la chambre cédant de la chaleur à l'agent de travail venu de l'échangeur.

Entre les valeurs initiales d'état des deux gaz, il y a les relations: tandis que le mélange polytrope place ses paramètres d'état comme suit:

Dans une seconde phase, la fenêtre b est fermée simultanément avec l'ouverture de la fenêtre c et les deux volumes se compriment ensemble, le gaz s'écoulant maintenant de la chambre vers l'échangeur par les fenêtres f et c, en emportant la chaleur afférente à la masse qui quitte la chambre de travail.

Dans le même temps, une partie de la chaleur de compression des gaz réunis de l'échangeur et de la chambre, est évacuée à l'extérieur par les parois de l'échangeur, la compression ayant un caractère sousadiabatique. Au moment du détachement de la chambre de travail du premier échangeur de chaleur refroidi A, lorsque l'orifice c s'est fermé, le gaz de la chambre de travail se trouvera dans l'état (P₁, V₁, T₁) et celui du premier échangeur de chaleur refroidi A dans l'état (P₁, Vₐ₁, T'₁).

Comparés avec les états initiaux, les paramètres d'état des deux gaz se trouvent dans les relations:
la chambre: et
l'échangeur:

Dès que la chambre de travail a se détache de l'échangeur de chaleur refroidi A, elle est connectée à l'échangeur de chaleur refroidi A suivant, où le processus se répète exactement comme au premier échangeur. L'agent de travail de l'échangeur de chaleur A, déconnecté de la chambre de travail a, évolue d'après une courbe isochore en échangeant de la chaleur sous volume constant pendant toute la durée de l'attente, jusqu'à ce qu'il soit connecté à la chambre de travail suivante, qui le trouvera à des paramètres d'état qui peuvent être considérés comme identiques avec les paramètres initiaux existant au moment du contact avec la première chambre (P'₁, Vₐ₁, T"₁).

Après avoir parcouru tous les échangeurs de chaleurs au nombre de k, la chambre de travail a passera successivement par les états: (Pₒ, Vₒ, Tₒ); (Pᵢ, V₁, T₁) ..., (Pₖ, Vₖ, Tₖ) avec les relations suivantes entres les paramètres d'état: c'est-à-dire: tandis que le mélange polytrope aura les états successifs:
(P_{z1}, V₀+Vₐ₁, T_{z1}); (P_{z2}, V₁+Vₐ₂, T_{z2}) ... (P_{zk}, Vₖ₋₁ +V_{zk}, T_{zk}) avec les relations:

Celles-ci sont justement les conditions d'une évolution quasi-isotherme du gaz de la chambre de travail, c'est-à-dire une variation alternative réduite d'un côté et de l'autre d'une courbe isotherme.

En même temps, les échangeurs de chaleur passeront chacun alternativement, par deux états: tandis que entre les paramètres d'état, nous avons les relations:

Nous soulignons le fait essentiel que le remplissage des échangeurs avec l'agent de travail aux paramètres de fonctionnement et leur reproduction à chaque cycle, se fait automatiquement par le déroulement du cycle même dans lequel l'agent de travail est aspiré par le raccord d'aspiration 6, en stockant par degrés, dans chaque échangeur l'agent de travail à des paramètres stabilisés, reproductibles à chaque cycle. La succession des phénomènes d'aspiration, de mélange polytrope, d'évolution commune des volumes réunis et de refroidissement isochore des échangeurs, tendent tous ensemble vers un équilibre stable du système, par une variation monotone des paramètres d'état du gaz dans la chambre de travail de même que dans les échangeurs de chaleur, vers des limites stables, auto-reproductibles à chaque cycle, limites dont les valeurs seront atteintes pratiquement après quelques dizaines de cycles à partir du commencement du fonctionnement de la machine.

Ce que nous venons d'exposer ci-dessus a été établi à la suite d'une recherche mathématique des phénomènes, dont nous présentons seulement les résultats finals. Ainsi, les limites vers lesquelles tendent les pressions p; de la chambre de travail quand elle se détache de chacun des échangeurs sont données par les équations:

dans lesquelles, en dehors des notations déjà définies plus haut, on a utilisé encore:
m₁, l'exponent polytrope du mélange des deux gaz;
m_{z}, l'exponent polytrope de l'évolution commune d gaz de la chambre et de l'échangeur; le facteur de l'évolution isochore du gaz de l'échangeur numéro i pendant le temps d'attente entre les contacts successifs avec deux chambres de travail.

Si on considère que le gaz de la chambre de travail à volume variable se mélange de façon isotherme avec le gaz de l'échangeur de chaleur refroidi, hypothèse qui ne s'écarte pas sensiblement de la réalité, c'est-à-dire m₁ = 1, les équations ci-dessus peuvent être résolues littéralement, en obtenant pour les valeurs stabilisées des pressions Pᵢ, les relations:

Les valeurs Pᵢ sont finies si entre les volumes de la chambre de travail (V;) et le volume de l'échangeur indépendant (Vₐᵢ) se maintient le relation: et on obtient la réalisation de la circulation dans un seul sens de l'agent de travail dans les échangeurs de chaleur A et B, c'est-à-dire dans le sens explicité auparavant si entre les mêmes paramètres existe la relation: pour la quasi-isotherme de compression et pour la quasi-isotherme de détente.

Les choses se déroulent de façon semblable également dans le processus de détente, le groupe B d'échangeurs de chaleur assurant que le phénomène soit décrit par les mêmes équations que plus haut.

L'intensification du transfert de chaleur jusqu'au niveau requis par une évolution isotherme du gaz de la chambre de travail, par l'intermédiaire des échangeurs de chaleur conformément à l'invention, est mise en évidence par les relations établies,d'un côté par l'influence de l'exponent polytrope d'évolution commun m₁ de valeur voisine à l'unité et de l'autre côté, par l'échange isochore de la chaleur des échangeurs exprimé par le facteur βᵢ; qui est inférieur à l'unité pour l'isotherme de compression et supérieur à l'unité pour l'isotherme de détente.

Les diagrammes qualitatifs des processus de compression ou de détente quasi-isothermes, représentés dans les figures 2 et 3 montrent que la courbe de la transformations réelle g pour la compression et h pour la détente se réalisent comme une résultante de l'addition de certaines transformations séquentielles polytropes successives dont les points de continuité i sont situés au-dessus et au-dessous de la courbe isotherme théorique j, pour la compression et 1 pour la détente. Sur la figure 3 sont représentées en coordonnées température-entropie seulement les courbes des transformations réelles, c'est-à-dire la courbe n pour la compression et la courbe o pour la détente.

Du diagramme représenté sur la figure 2 résulte que le travail mécanique négatif dans la quasi-isotherme réelle de compression g et le travail mécanique positif dans la quasi-isotherme réelle de détente h sont comparables avec ceux de certaines transformations isothermes théoriques i et .l

Le procédé pour l'obtention de la transformation quasi-isotherme dans les processus de compression ou de détente des gaz peut être appliqué à n'importe quel cycle de fonctionnement de n'importe quelle machine thermique à chambre de travail de volume variable et avec des sources de chaleur et avec des sources de chaleur à l'extérieur telles que: compresseurs, moteurs à combustion externe, pompes de chaleur, machines frigorifiques, etc.

Par la suite, on présente une façon de réaliser une machine thermique, qui fonctionne conformément au procédé, comme un moteur à combustion externe.

Le moteur rotatif à combustion externe, conformément à la présente invention, se compose d'un cylindre rotatif 9 dans lequel glisse un piston à double effet 10 muni de segments d'étanchement 11. Le piston à double effet 10 est monté à mi- chemin de sa longueur à l'aide des coussinets 12 sur un tourillon maneton p d'un vilebrequin 13 et pour des raisons de montage est formé de deux moitiés r accouplées, sur le plan de séparation des coussinets à l'aide des prisonniers 14. Le vilebrequin 13 repose avec ses tourillons paliers g dans les couvercles latéraux 15 et 16 au moyen des roulements 17 et 18 situés sur le même axe. Le cylindre rotatif 9 repose sur les couvercles latéraux 15 et 16 à l'aide des roulements 19 et 20 qui définissent un axe III-III perpendiculaire à l'axe longitudinal du cylindre, le divisant en deux parties égales. Solidaire sur le vilebrequin 13 est montée une roue dentée 21 à denture extérieure qui engrène en rapport de 1:2 une roue dentée à denture intérieure 22, solidaire avec le cylindre rotatif 9. Dans les parois latérales du cylindre rotatif 6 sont pratiqués quatre orifices f communiquant deux par deux avec chacune des chambres à volume variable a. Solidaire avec le corps des paliers du cylindre rotatif 9 sont montés deux disques de distribution 23, un de chaque côté du cylindre rotatif 9. Les disques de distribution 23 sont prévus chacun avec deux fenêtres s d'où partent des galeries 24 qui relient ces fenêtres aux fenêtres f pratiquées dans la paroi du cylindre rotatif 9. En tournant, les disques de distribution 23 ensemble avec le cylindre rotatif 9 font passer les fenêtres s devant les fenêtres radiales t et u, pratiquées dans les couvercles fixes 15 et 16 et disposées sur le même diamètre que les fenêtres s placées sur les disques mobiles de distribution 23, t et u étant étanchées par rapport à s.

Les fenêtres t servent à la connexion de la chambre de travail à volume variable a à un échangeur de chaleur A ou B en première phase par l'intermédiaire de certains raccords 25 tandis que les fenêtres u servent à la connexion de la même chambre de travail à un échangeur de chaleur A ou B dans la seconde phase de connexion par l'intermédiaire des raccords 25. Le raccord 25 constitue le raccord de sortie et le raccord 26 le raccord d'entrée dans une unité d'échange de chaleur 1 ou 2 généralement connue et appartenant aux groupes d'échangeurs de chaleur A ou B.

Chacune des fenêtres t et u est étanchée sur un contour trapézoïdal avec des segments linéaires et expansibles 27 montés dans des sièges généralement connus, pratiqués dans les couvercles fixes 15 et 16. Toujours avec des segments linéaires et expansibles, situés de façon continue sur des contours trapézoïdaux aveugles, disposés sur le même diamètre que les fenêtres t et u, sont étanchés aussi les deux espaces y situés entre les deux groupes de fenêtres et u correspondants aux groupes d'échangeurs A et B.

Sur les couvercles extérieurs 15 et 16 sont pratiquées dans la zone correspondant au point mort extérieur du piston 10 des fenêtres w, ayant une même forme et emplacement radial que les fenêtres t et u qui sont liées chacune avec un raccord d'aspiration 6. De façon similaire aux fenêtres t et u, les fenêtres w sont étanchées sur un contour trapézoïdal par les segments linéaires expansibles 27. La fermeture des fenêtres d'aspiration w peut se faire, après l'arrivée du moteur au régime nominal de fonctionnement par n'importe quelle commande extérieure, mise en corrélation d'une manière généralement connue, avec les paramètres de fonctionnement du moteur.

Un moteur rotatif à combustion externe, conformément à l'invention, fonctionne de la manière suivante. Sous l'action des gaz de travail, le piston à double effet 10, exécute un mouvement de translation dans le cylindre 9, imposant en même temps aussi la rotation du vilebrequin 13 et du cylindre rotatif 9, autour de l'axe III-III avec une vitesse de rotation égale à la moitié de la vitesse de rotation du vilebrequin. Le mouvement de translation est purement harmonique, la course maximale du piston étant égale à quatre fois la distance de l'axe du tourillon palier p à l'axe du vilebrequin 13, c'est-à-dire quatre fois l'excentricité du maneton. La totalité des forces d'inertie ont comme résultat une force radiale, en phase avec la position du vilebrequin, qui peut être équilibrée avec des contrepoids fixes sur le vilebrequin, d'une manière généralement connue. Aucune des forces d'inertie et de pression qui agissent sur le piston ne donnent des composantes normales entre le piston et les parois du cylindre.

L'engrenage des roues dentées 21 et 22 ne participe pas à la transmission du couple moteur au vilebrequin. Théoriquement, le mécanisme est complètement déterminé sans cet engrenage. L'engrenage 21-22 double la chaîne cinématique piston-maneton et a le rôle pratique de faciliter la commande de la rotation du cylindre lorsque la direction des forces d'actionnement entrerait sous le cône de friction, sans participer à la transmission du couple moteur. La mission de l'engrenage est par conséquent celle de surmonter les forces de friction dans le mouvement de rotation du cylindre ou du couple d'inertie, provoqué par la variation du nombre de tours, assumant les seules forces normales qui auraient pû apparaître entre le piston et les parois du cylindre et qui auraient déterminé la rotation de l'ensemble du cylindre. Par l'introduction de l'engrenage, le contact entre le piston et les parois du cylindre rotatif se réduit seulement à la pression de contact des segments nécessaires à l'étanchement. Le système de graissage des composants du moteur est généralement connu.

Le moteur rotatif à combustion externe, conformément à l'invention, fonctionne d'après un cycle Carnot composé de deux quasi-isothermes g et h qui sont des résultantes de l'addition de certaines transformations séquentielles polytropes successives dont les points de continuité 1 se trouvent au-dessus et au-dessous des courbes isothermes théoriques i et 1 et deux courbes adiabatiques x et y qui peuvent être facilement obtenues par un isolement thermique extérieur, généralement connu, du cylindre dans la zone de la chambre de travail.

Le cycle Carnot se réalise avec un moteur conformément à l'invention, par le fait que dans la première partie de la compression, la chambre de travail de volume variable a entre successivement en contact avec les échangeurs de chaleur refroidis A sur le trajet des raccords 25 et 26, des fenêtres t et u des couvercles latéraux 15 et 16, de la fenêtre s sur le disque distributeur 23, des galeries 24 et des fenêtres f situées dans les parois du cylindre rotatif 9, en stockant une partie de l'agent de travail dans ces échangeurs et en comprimant de façon quasi-isotherme, le reste de l'agent de travail conformément au procédé décrit plus haut.

Au moment où la chambre à volume variable a quitte le dernier échangeur de chaleur refroidi A, commence la compression adiabatique de l'agent de travail resté dans la chambre, jusqu'au point mort inférieur du piston. En ce but, le moteur est pourvu d'une isolation thermique correspondante, généralement connue.

Aussitôt que le piston est arrivé au point mort inférieur, la chambre de travail à volume variable a est connectée aux échangeurs de chaleur chauffés B, sur le même trajet décrit antérieurement, avec lequel on obtient un échange d'agent de travail conformément au procédé décrit, en déterminant la détente de manière quasi-isotherme de l'agent restant dans la chambre. Après que la chambre ait quitté le dernier échangeur de chaleur B, l'agent de travail qui s'y trouve se détend de façon adiabatique jusqu'au moment de l'ouverture de la fenêtre d'aspiration w lorsque la chambre de travail à volume variable a arrive en dépression de sorte qu'elle va aspirer une quantité d'agent de travail égale à celle qu'elle a stocké dans les deux groupes d'échangeurs de chaleur A et B pendant le cycle antérieur et ensuite le cycle se répète successivement et alternativement pour les deux chambres de travail a. Le processus de stockage de l'agent de travail dans les échangeurs de chaleur arrive, après quelques dizaines de rotations du vilebrequin, à un état de stabilisation lorsque le nécessaire d'aspiration se réduit à zéro et la fenêtre d'aspiration w doit être fermée. Après avoir fermé la fenêtre w, le moteur travaille avec l'agent de travail en circuit fermé. Le travail mécanique par cycle et la puissance du moteur augmentent proporitonnellement avec l'accroissement de la pression d'aspiration du moteur.

L'aspiration de l'agent de travail peut se faire directement de l'atmosphère ou d'un réservoir fermé, dans quel cas, les paramètres d'état de l'agent de travail peuvent différer en valeur des paramètres atmosphériques. L'agent de travail peut être n'importe quel gaz, mélange de gaz ou mélange hétérogène gaz-liquide. Le refroidissement des échangeurs de chaleur A peut se faire d'une façon connue avec n'importe quel agent de refroidissement et le chauffage des échangeurs de chaleur B peut se faire avec n'importe quelle source de chaleur, y compris l'eau géothermale, la source solaire, l'énergie nucléaire ou brûleur de combustible de n'importe quel type.

L'exemple présenté concernant la réalisation d'une machine thermique, conformément à l'invention n'est pas limitatif. Si une machine thermique, conformément à l'invention, fonctionnait comme un compresseur, il faudrait annuler en comparaison avec l'exemple présenté le groupe d'échangeurs de chaleur chauffés B et le raccord d'évacuation 7, en gardant le groupe d'échangeurs de chaleur A et le raccord d'admission 6 élargi et on utiliserait un raccord de refoulement 8. Une machine thermique, conformément à l'invention, qui fonctionnerait comme un compresseur, pourrait comprimer dans un seul étage les gaz à des rapports relativement élevés de compression en refoulant le gaz comprimé à des températures voisines de celles du milieu ambiant. Un compresseur qui fonctionnerait conformément à l'invention, dû à la température réduite de l'espace de compression, pourrait utiliser des matériaux synthétiques pour la construction du piston, des segments, des soupapes, etc. et aurait une construction relativement simple, ayant un poids et des dimensions beaucoup plus réduites comme suite à l'élimination des étages intermédiaires de compression.

Si la machine thermique, conformément à l'invention, fonctionnait comme pompe de chaleur ou machine frigorifique, il faudrait modifier seulement la disposition des deux groupes d'échangeurs de chaleur de façon à obtenir le déroulement du cycle en sens inverse par rapport au cas de fonctionnement comme moteur à combustion externe. Un groupe d'échangeurs de chaleur chauffés B serait la source chaude et constituerait la partie de la pompe de chaleur qui chauffe, tandis que l'autre groupe d'échangeurs de chaleur A, serait la source froide et constituerait la partie de la machine frigorifique qui refroidit.

### Possibilités d'exploitation industrielle.

Le procédé et la machine pour l'obtention d'une transformation quasi-isotherme dans les processus de compression ou de détente des gaz peut être appliqué dans n'importe quel domaine industriel qui suppose la nécessité d'une compression ou d'une détente isotherme, tels que l'industrie chimique, frigorifique, etc. tout comme dans n'importe quel domaine technique qui suppose l'utilisation des transformations thermodynamiques pour l'obtention d'énergie mécanique, celle-ci pouvant être utilisée dans le domaine des transports, de la production d'énergie électrique ou dans d'autres domaines.

### Références bibliographiques:

1. Brevet U.S.A. 3 867 815
2. Brevet U.S.A. 4 023 366
3. Brevet français 2 221 964
4. Stirling engines par G. Walker Clarendon press, Oxford 1980.

## Revendications

1. Procédé pour l'obtention de transformation quasi-isothermes dans le processus de compression ou de détente des gaz dans une chambre de travail (a) à volume variable, dans lequel on utilise des échangeurs de chaleur (A, B) indépendants les uns des autres, rassemblés en groupes, qui sont successivement connectés puis déconnectés de façon cyclique avec la chambre de travail (a), caractérisé en ce que, dans le but de maintenir un rapport de compression ou de détente aussi élevé que possible dans ladite chambre, on utilise deux groupes d'échangeurs de chaleur respectivement refroidis (A) et chauffés (B), chaque échangeur ayant deux orifices distincts, un pour la sortie de fluide (b, e) vers la chambre et l'autre pour l'entrée de fluide (c, d) depuis la chambre, et en ce que l'on connecte ladite chambre successivement avec les échangeurs d'un groupe (A) pendant l'isotherme de compression puis successivement avec les échangeurs de l'autre groupe (B) pendant l'isotherme de détente, cette connexion ayant lieu avec un seul échangeur à la fois et suivant un processus à deux phases, à savoir: dans l'isotherme de compression, dans la première phase, la chambre de travail est connectée avec l'orifice de sortie (b) d'un échangeur refroidi (A), ce qui entraîne un écoulement du gaz depuis l'échangeur vers la chambre de travail (a) jusqu'à égalisation de pressions des deux volumes, le processus de mélange étant polytrope, le gaz de la chambre cédant la chaleur au gaz provenant de l'échangeur et, dans la seconde phase, la chambre de travail est connectée avec l'orifice d'entrée (c) dudit échangeur (A), ce qui entraîne un écoulement du gaz depuis la chambre de travail vers l'échangeur en transportant la chaleur afférente, la masse totale de gaz comprimé cédant la chaleur par l'échangeur (A); tandis que dans l'isotherme de détente, dans la première phase, la chambre de travail est connectée avec l'orifice d'entrée (d) d'un échangeur chauffé (B), ce qui entraîne un écoulement du gaz depuis ladite chambre vers ledit échangeur, jusqu'à égalisation des pressions des deux volumes, le gaz de l'échangeur cédant la chaleur au gaz venu de la chambre par mélange polytrope, et une seconde phase dans laquelle la chambre est connectée avec l'orifice de sortie (e) de l'échangeur (B) ce qui provoque l'écoulement du gaz en transportant la chaleur afférente tandis que la masse totale de gaz détendu reçoit la chaleur par l'échangeur de chaleur (B); la connexion successive des échangeurs de chaleur indépendants (A et B) à la chambre de travail (a) se faisant de telle manière que le temps pendant lequel il n'existe pas de liaison entre la chambre et un échangeur assure une évolution isochore du gaz de chaque échangeur et que la chaleur est transférée vers l'extérieur dans l'isotherme de compression ou reçue de l'extérieur dans l'isotherme de détente.

2. Procédé pour l'obtention de certaines transformations quasi-isothermes, conformément à la revendication 1, caractérisé en ce que, dans le but de la réalisation d'une évolution thermodynamique aussi proche d'une isotherme que possible, la courbe de la transformation réalisée par la connexion et la déconnexion successives de la chambre de travail de volume variable (a) aux échangeurs de chaleur indépendants (A et B) est obtenue comme une résultante de l'addition de certaines transformations séquentielles polytropes successives, leurs points de continuité (i) se situant au-dessus et au-dessous de la courbe isotherme théorique, de sorte que le travail mécanique négatif dans la quasi-isotherme de compression (g) et le travail mécanique positif dans la quasi-isotherme de détente (h) soient comparables avec ceux de certaines transformations isothermes théoriques (j et 1).

3. Procédé pour l'obtention de certaines transformations isothermes, conformément à la revendication 1, caractérisé en ce que dans le but d'assurer une circulation de l'agent de travail à l'intérieur d'un échangeur de chaleur indépendant, dans un seul sens, les pressions de l'agent de travail des échangeurs sont assurées par la chambre de travail à volume variable (a), elle-même par un processus d'auto-stockage jusqu'à ce qu'on atteigne dans chaque échangeur, après une série de cycles, une valeur stabilisée de la pression nécessaire et auto-répétable pour chaque cycle.

4. Procédé pour l'obtention d'une transformation quasi-isotherme dans des processus de compression et/ou de détente des gaz, conformément à la revendication 3, caractérisé en ce que dans le but de réaliser la circulation du fluide de travail dans un seul sens et d'assurer l'atteinte de certaines valeurs stabilisées des pressions dans les échangeurs de chaleur additionnels (Vₐᵢ) auxquels on donne de telles dimensions qu'ils puissent ensemble avec les volumes variables (V_{i-I}) de la chambre de travail (a) au contact d'un échangeur (A ou B) d'ordre i et avec les volumes variables (V_{;}) lorsque la chambre de travail (a) se détache des échangeurs de chaleur (A ou B) d'ordre «i» vérifier les relations: pour la quasi-isotherme de compression et: pour la quasi-isotherme de détente.

5. Procédé pour l'obtention de certaines transformations quasi-isothermes conformément à la revendication 3, caractérisé en ce qu'une tranche du fluide de travail refoulé d'un échangeur de chaleur (A, B) par un orifice de sortie (b, e) se mélange de façon polytrope avec la totalité du fluide de la chambre de travail (a) et par la suite participe avec celui-ci aux transformations thermodynamiques en déroulement, tandis qu'une autre tranche de fluide, égale en quantité avec la première, refoulée dans un échangeur de chaleur (A, B) par un orifice d'entrée (c, d) de la chambre de travail (a), parcourt tout le trajet de l'échangeur (A, B) situé entre l'orifice d'entrée (c, d) et l'orifice de sortie (b, e) subissant, de pair avec l'agent de travail de l'échangeur, des transformations isochores avec perte de chaleur pour l'échangeur de chaleur (A) en phase de compression ou gain de chaleur pour l'échangeur de chaleur (B), en phase de détente, avant de retourner, après un certain nombre de cycles dans la chambre de travail (a) par les orifices de sortie (b, e).

6. Machine thermique qui réalise le procédé de l'une des revendications 1 à 5, formée d'un cylindre rotatif, dans lequel se déplace un piston à double effet, caractérisée par le fait qu'elle présente un groupe d'échangeurs de chaleur (A) refroidis de façon indépendante pour la phase de compression, et un groupe d'échangeurs de chaleur (B) chauffés de façon indépendante pour la phase de détente, la connexion et déconnexion successive entre chaque échangeur indépendant et une chambre de travail à volume variable (a) de la machine thermique se réalisant par l'intermédiaire de fenêtres (f) pratiquées dans les parois d'un cylindre rotatif (9) de galeries (24) de fenêtres (s) pratiquées dans certains disques de distribution (23), de fenêtres (t et u) situées sur les couvercles fixes (15 et 16) de la carcasse du moteur et disposées de façon radiale et étanchées sur un contour trapézoïdal par des segments linéaires expansibles (27) et certains raccords (25 et 26)qui constituent les raccords mêmes de sortie et d'entrée dans un échangeur de chaleur indépendant (A et B).

7. Machine thermique, conformémant à la revendication 6, caractérisée en ce que chaque échangeur peut être connecté à une chambre de travail de volume variable (a) par l'intermédiaire de deux fenêtres (t et u) étanchées sur un contour trapézoïdal, une fenêtre (t) assurant la connexion pour la réalisation de la première phase de transformation quasi-isotherme, tandis que la seconde fenêtre (u) assure la connexion pour la réalisation de la seconde phase du processus de transformation quasi-isotherme.

8. Machine thermique, conformément à la revendication 7, caractérisée par le fait que certains espaces (v), situés entre les deux groupes de fenêtres (t et u) correspondant aux groupes d'échangeurs (A et B), sont étanchés par des segments expansibles linéaires (27) situés de façon continue sur des contours de forme trapézoïdale aveugles ayant le même positionnement radial que les groupes de fenêtres de liaison (t et u).

## Patentansprüche

1. Verfahren zum Erreichen von quasi-isothermen Umwandlungen beim Verdichtungs- oder Ausdehnungsprozess von Gasen in einer Arbeitskammer (a) mit veränderlichem Volumen, bei welchem voneinander unabhängige, in Gruppen zusammengesetzte Wärmetauscher (A, B) verwendet werden, die nacheinander und zyklisch mit der Arbeitskammer (a) verbunden und von dieser getrennt werden, dadurch gekennzeichnet, dass mit dem Ziel, in der Kammer ein möglichst hohes Kompressions- oder Ausdehnungsverhältnis zu erhalten, zwei Gruppen gekühlter bzw. beheizter Wärmetauscher (A, B) verwendet werden, wobei jeder Wärmetauscher zwei verschiedene Öffnungen aufweist, die eine (b, e) für den Fluidaustritt zur Kammer und die andere (c, d) für den Fluideinlass von der Kammer, und dass die Kammer nacheinander während der Verdichtungs-Isothermen mit den Wärmetauschern der einen Gruppe (A) und danach während der Ausdehnungs-Isothermen mit den Wärmetauschern der anderen Gruppe (B) verbunden wird, wobei diese Verbindung gleichzeitig mit einem einzigen Wärmetauscher erfolgt und danach der Prozess in zwei Phasen abläuft, nämlich: In der ersten Phase wird in der Verdichtungsisotherme die Arbeitskammer mit der Austrittsöffnung (b) eines gekühlten Wärmetauschers (A) verbunden, was ein Strömen von Gas aus dem Wärmetauscher in die Arbeitskammer (a) bis zum Ausgleich der Drücke der beiden Volumina zur Folge hat, wobei der Mischungsprozess polytrop ist und das Gas der Kammer Wärme auf das vom Wärmetauscher kommende Gas überträgt, und in der zweiten Phase wird die Arbeitskammer mit der Eintrittsöffnung (c) des Wärmetauschers (A) verbunden, was ein Strömen von Gas von der Arbeitskammer in den Wärmetauscher unter Transportieren der zugehörigen Wärme zur Folge hat, wobei die Gesamtmasse des komprimierten Gases Wärme durch den Wärmetauscher (A) überträgt, dagegen wird in der ersten Phase in der Ausdehnungs-Isotherme, die Arbeitskammer mit der Eintrittsöffnung (d) eines beheizten Wärmetauschers (B) verbunden, was ein Strömen von Gas aus der Kammer in den Wärmetauscher bis zum Ausgleich der Drücke der beiden Volumina zur Folge hat, wobei das Gas des Wärmetauschers durch polytropes Mischen Wärme auf das von der Kammer kommende Gas überträgt, und eine zweite Phase, in der die Kammer mit der Austrittsöffnung (e) des Wärmetauschers (B) verbunden ist, bewirkt ein Strömen von Gas unter Transportieren der zugehörigen Wärme, wobei die Gesamtmasse des ausgedehnten Gases Wärme durch den Wärmetauscher (B) erhält; und dass die aufeinanderfolgende Verbindung der unabhängigen Wärmetauscher (A, B) mit der Arbeitskammer (a) derart erfolgt, dass während des Zeitraumes, in dem keine Verbindung zwischen der Kammer und einem Wärmetauscher besteht, eine isochore Änderung des Gases jedes Wärmetauschers sichergestellt wird und dass Wärme in der Verdichtungsisotherme nach aussen transportiert oder in der Ausdehnungs-Isotherme von aussen erhalten wird.

2. Verfahren zum Erreichen bestimmter quasiisothermer Umwandlungen nach Anspruch 1, dadurch gekennzeichnet, dass mit dem Ziel, eine thermo-dynamische Änderung möglichst nahe einer Isothermen zu verwirklichen, die Umwandlungskurve, die durch die aufeinanderfolgende Verbindung und Trennung der Arbeitskammer (a) mit veränderlichem Volumen mit bzw. von den unabhängigen Wärmetauschern (A und B) verwirklicht ist, als eine Resultierende aus der Addition bestimmter, schrittweiser, aufeinanderfolgender polytroper Umwandlungen erhalten wird, wobei ihre Stetigkeitspunkte (i) derart oberhalb und unterhalb der theoretischen lsothermen-Kurve liegen, dass die negative mechanische Arbeit in der Verdichtungsquasiisothermen (g) und die positive mechanische Arbeit in der Ausdehnungsquasiisothermen (h) mit denen bestimmter theoretischer isothermer Umwandlungen (j und I) vergleichbar sind.

3. Verfahren zum Erreichen bestimmter isothermer Umwandlungen nach Anspruch 1, dadurch gekennzeichnet, dass mit den Ziel, eine Zirkulation des Arbeitsmittels in einer einzigen Richtung im Innern eines unabhängigen Wärmetauschers sicherzustellen, die Drücke des Arbeitsmittels der Wärmetauscher durch die Arbeitskammer (a) mit veränderlichem Volumen gewährleistet werden, nämlich durch einen Selbstspeicherungsprozess, bis nach einer Reihe von Zyklen in jedem Wärmetauscher ein stabilisierter Wert des notwendigen und für jeden Zyklus selbstreproduzierbaren Druckes erreicht wird.

4. Verfahren zum Erreichen einer quasi-isothermen Umwandlung in Verdichtungs- und/oder Ausdehnungsprozessen von Gasen nach Anspruch 3, dadurch gekennzeichnet, dass mit dem Ziel, die Zirkulation des Arbeitsfluids in einer einzigen Richtung zu verwirklichen und das Erreichen bestimmter stabilisierter Druckwerte in den zusätzlichen Wärmetauschern (Vₐᵢ) sicherzustellen, diesen derartigen Abmessungen erteilt werden, dass sie zusammen mit den variablen Volumina (V_{i-I}) der Arbeitskammer (a) bei Kontakt mit einem Wärmetauscher (A oder B) der Ordnung «i» und mit den variablen Volumina (Vᵢ), wenn die Arbeitskammer (a) sich von den Wärmetauschern (A oder B) der Ordnung «i» trennt, die Gleichungen erfüllen können: für die Verdichtungsquasiisotherme und: für die Ausdehnungsquasiisotherme.

5. Verfahren zum Erreichen bestimmter quasiisothermer Umwandlungen mich Änspruch 3, dadurch gekennzeichnet, dass ein Teil des Arbeitsfluids, das durch eine Austrittsöffnung (b, e) eines Wärmetauschers (A, B) gefördert wird, sich polytrop mit der Gesamtmenge des Fluids der Arbeitskammer (a) vermengt und mit diesem an den thermo-dynamischen Umwandlungen im weiteren Verfahrensablauf teilnimmt, wohingegen ein anderer Teil des Fluids gleicher Menge wie der erste, der durch eine Eintrittsöffnung (c, d) von der Arbeitskammer (a) in einen Wärmetauscher (A, B) gefördert wird, den gesamten Weg des Wärmetauschers (A, B) zwischen der Eintrittsöffnung (c, d) und der Austrittsöffnung (b, e) durchläuft und dabei, gepaart mit dem Arbeitsmedium des Wärmetauschers, isochore Umwandlungen, mit Wärmeverlust für den Wärmetauscher (A) in der Verdichtungsphase oder Wärmegewinn für den Wärmetauscher (B) in der Ausdehnungsphase erfährt, bevor er nach einer gewissen Anzahl von Zyklen durch die Austrittsöffnungen (b, e) in die Arbeitskammer (a) zurückkehrt.

6. Thermische Vorrichtung zur Durchführung des Verfahrens nach einem der Ansprüche 1 bis 5, welche durch einen rotierenden Zylinder gebildet ist, in dem ein doppelt wirkender Kolben angeordnet ist, dadurch gekennzeichnet, dass sie eine Gruppe unabhängiger, gekühlter Wärmetauscher (A) für die Verdichtungsphase und eine Gruppe unabhängiger, geheizter Wärmetauscher (B) für die Ausdehnungsphase aufweist, wobei die Verbindung und nachfolgende Trennung zwischen jedem unabhängigen Wärmetauscher und einer Arbeitskammer (a) mit veränderlichem Volumen der thermischen Vorrichtung über Fensteröffnungen (f), die in den Wänden eines rotierenden Zylinders (9) angeordnet sind, über Gänge (24) der Fensteröffnungen (s), die in bestimmten Verteilerscheiben (23) angeordnet sind, über Fensteröffnungen (t und u), die auf den festen Abdekkungen (15 und 16) des Motorgehäuses gelegen und radial angeordnet und über eine trapezartige Kontur durch geradlinige dehnbare Segmente (27) abgedichtet sind, und über bestimmte Verbindungselemente (25 und 26) gebildet wird, die selbst die Eintritts- und Austrittsverbindung in einen unabhängigen Wärmetauscher (A und B) darstellen.

7. Thermische Vorrichtung nach Anspruch 6, dadurch gekennzeichnet, dass jeder Wärmetauscher mit einer Arbeitskammer (a) mit veränderlichem Volumen über zwei Fensteröffnungen (t und u) verbindbar ist, die über eine trapezförmige Kontur abgedichtet sind, wobei eine Fensteröffnung (t) die Verbindung zur Verwirklichung der ersten Phase der quasiisothermen Umwandlung sicherstellt, wohingegen die zweite Fensteröffnung (u) die Verbindung zur Verwirklichung der zweiten Phase des quasiisothermen Umwandlungsprozesses sicherstellt.

8. Thermische Vorrichtung nach Anspruch 7, dadurch gekennzeichnet, dass bestimmte Zwischenräume (v), die zwischen den beiden Gruppen von Fensteröffnungen (t und u), die den Gruppen von Wärmetauschern (A und B) entsprechen, angeordnet sind, durch geradlinige dehnbare Segmente (27) abgedichtet sind, die kontinuierlich auf die Konturen mit dichtender trapezartiger Form angeordnet sind und dieselbe radiale Anordnung, wie die Gruppen von Verbindungs-Fensteröffnungen (t und u) aufweisen.

## Claims

1. Method for achieving quasi-isothermal transformation in the process for the compression or expansion of gases in a working chamber (a) having a variable volume, in which heatexchang- ers (A, B) are used which are independent of each other, and assembled in groups, which are successively connected then disconnected in a cyclic manner to the working chamber (a), characterised in that with the aim of maintaining a compression or expansion ratio which is as high as possible in the said chamber, one uses two groups of heat exchangers which are respectively cooled (A) and heated (B), each exchanger having two separate orifices, one for the outlet of fluid (b, e) towards the chamber and the other for the inlet of fluid (c, d) from the chamber and in that the said chamber is connected in succession to the exchangers of one group (A) during the compression isotherm then in succession to the exchangers of the other group (B) during the expansion isotherm, this connection taking place with a single exchanger at one and the same time and according to a process having two stages, namely: in the compression isotherm, in the first stage, the working chamber is connected to the outlet orifice (b) of a cooled exchanger (A) which carries along a flow of gas from the exchanger towards the working chamber (a) until the pressures in the two volumes are equalised, the mixing process being polytropic, the gas from the chamber transferring the heat to the gas coming from the exchanger, and, in the second stage, the working chamber is connected to the inlet orifice (c) of the said exchanger (A), which carries along a flow of gas from the working chamber towards the exchanger thus transferring its proper heat, the total mass of compressed gas transferring the heat through the exchanger (A); whereas in the expansion isotherm, in the first stage, the working chamber is connected to the inlet orifice (d) of a heated exchanger (B), which carries along a flow of gas from the said chamber towards the said exchanger, until equalisation of the pressures of the two volumes, the gas of the exchanger transferring the heat to the gas arriving from the chamber by polytropic mixing and a second stage in which the chamber is connected to the outlet orifice (e) of the exchanger (B) which causes the flow of gas thus transferring its proper heat while the total mass of expanded gas receives the heat through the heat exchanger (B); the successive connection of the independent heat exchangers (A and B) to the working chamber (a) taking place in such a way that the time during which there is no connection between the chamber and an exchanger ensures isochoric evolution of the gas from each exchanger and the heat is transferred towards the outside in the compression isotherm or received from the outside in the expansion isotherm.

2. Method for achieving certain quasi-isothermal transformations, according to Claim 1, characterised in that with the aim of achieving a thermodynamic evolution as close as possible to an isotherm, the curve of the transformation produced by the successive connection and disconnection of the working chamber of variable volume (a) to the independent heat exchangers (A and B) is obtained as a resultant of the addition of certain successive polytropic sequential transformations, their points of continuity (i) being situated above and below the theoretical isothermal curve, so that the negative mechanical work in the compression quasi-isotherm (g) and the positive. mechanical work in the expansion quasi-isotherm (h) are comparable with those of certain theoretical isothermal transformations (j and I).

3. Method for achieving certain isothermal transformations, according to Claim 1, characterised in that with the aim of ensuring a circulation of the working agent inside an independent heat exchanger, in a single direction, the pressures of the working agent of the exchangers are ensured by the working chamber of variable volume (a), itself by an autostorage method until one reaches in each exchanger, after a series of cycles, a stabilised value of the pressure necessary and which is auto-repeatable for each cycle.

4. Method for achieving a quasi-isothermal transformation in processes for compression and/or expansion of gases, according to Claim 3, characterised in that with the aim of achieving the circulation of the working fluid in a single direction and of ensuring that one reaches certain stabilised values of the pressures in the additional heat exchangers (Vₐᵢ) which are given such dimensions that they are able together with the variable volumes (Vᵢ₋₁) of the working chamber (a) in contact with an exchanger (A or B) or order «i» and with the variable volumes (V_{;}) when the working chamber (a) is detached from the heat exchangers (A or B) of order «i» to verify the relationships: for the compression quasi-isotherm and: for the expansion quasi-isotherm.

5. Method for achieving certain quasi-isothermal transformations according to Claim 3, characterised in that a section of the working fluid forced back from a heat exchanger (A, B) through an outlet orifice (b, e) mixes in a polytropic manner with all the fluid of the working chamber (a) and consequently participates with the latter in the thermodynamic transformations taking place, whereas another section of fluid, of equal quantity to the former, forced back into a heat exchanger (A, B, through an inlet orifice (c, d) of the working chamber (a), travels completely through the exchanger (A, B) situated between the inlet orifice (c, d) and the outlet orifice (b, e) undergoing, in the same way as the working agent of the exchanger, isochoric transformations with a heat loss for the heat exchanger (A) in the compression stage or a heat gain for the heat exchanger (B) in the expansion stage, before returning, after a certain number of cycles in the working chamber (a) through the outlet orifices (b, e).

6. Thermal machine which carries out the method of one of Claims 1 to 5, formed by a rotary cylinder, in which a double-acting piston moves, characterised by the fact that it comprises a group of heat exchangers (A) cooled independently for the compression stage and a group of heat exchangers (B) heated independently for the expansion stage, the successive connection and disconnection between each independent exchanger and a working chamber of variable volume (a) of the thermal machine being carried out through the intermediary of windows (f) provided in the walls of a rotary cylinder (9), of galleries (24) of windows (s) provided in certain distribution discs (23), of windows (t and u) situated on the fixed covers (15 and 16) on the frame of the motor and arranged radially and made tight on a trapezoidal contour by expandable linear segments (27) and certain couplings (25 and 26) which constitute the actual outlet and inlet couplings in an independent heat exchanger (A and B).

7. Thermal machine according to Claim 6, characterised in that each exchanger may be connected to a working chamber of variable volume (a) through the intermediary of two windows (t and u) made tight on a trapezoidal contour, a window (t) ensuring the connection for the implementation of the first stage of quasi-isothermal transformation, whereas the second window (u) ensures the connection for the implementation of the second stage of the processive quasi-isothermal transformation.

8. Thermal machine according to Claim 7, characterised by the fact that certain spaces (v), situated between the two groups of windows (t and u) corresponding to the groups of exchangers (A and B) are made tight by linear expandable segments (27) situated in a continuous manner on blind contours of trapezoidal shape having the same radial positioning as the groups of connecting windows (t, u).
